# EUROPÄISCHE PATENTSCHRIFT

(11) **EP 0 662 351 B1**
(45) Veröffentlichungstag und Bekanntmachung des Hinweises auf die Patenterteilung: **08.09.1999**
(21) Anmeldenummer: 94119560.4
(22) Anmeldetag: 10.12.1994
(51) Int. Cl.: B05B 11/00, B65D 47/34

(54) **Austragvorrichtung für Medien**
Dispensing device for fluids
Distributeur de fluide

(30) Priorität: 15.12.1993 DE 4342680
(43) Veröffentlichungstag der Anmeldung: 12.07.1995
(62) Teilanmeldung aus: 99103349.9
(73) Patentinhaber: Ing. Erich Pfeiffer GmbH, 78315 Radolfzell (DE)
(72) Erfinder: Wolter, Michael, CH-8266 Steckborn (CH); Graf, Lothar, D-78239 Rielasingen-Worblingen (DE); Fuchs, Gottfried, D-78256 Steisslingen (DE)
(74) Vertreter: Patentanwälte Ruff, Beier, Schöndorf und Mütschele

(56) Entgegenhaltungen:
- EP-A- 0 486 355
- EP-A- 0 571 280
- EP-A- 0 653 359
- DE-A- 2 906 308
- FR-A- 2 225 935
- FR-A- 2 314 771
- FR-A- 2 382 946
- FR-A- 2 492 240
- FR-A- 2 560 160
- GB-A- 513 777
- GB-A- 2 003 974
- GB-A- 2 049 826
- GB-A- 2 240 330
- US-A- 3 439 830
- US-A- 4 984 702
- US-A- 5 224 631

## Beschreibung

Die Erfindung betrifft eine Austragvorrichtung nach dem Oberbegriff des Patentanspruchs 1. Sie ist für Medien vorgesehen, welche im Speicher- und/oder Austragzustand im wesentlichen beliebige Aggregatzustände aufweisen oder eine Mischung solcher Aggregatzustände bilden, die Z.B. flüssig, pastös, gasförmig und/oder pulverförmig sein können, insbesondere derart, daß sie fließfähig sind. Eine solche Austragvorrichtung, die langgestreckt sein kann, wird zweckmäßig in dieser Längsrichtung in eine Aufnahme, wie eine oder mehrere Gefäßöffnungen eines oder mehrerer Speichergefäße eingesetzt, je nachdem, ob nur ein einziges Medium, gesonderte Medien aus gesonderten Speichergefäßen oder aus einem Speichergefäß über gesonderte Kanäle gesonderte Medienchargen ausgetragen werden sollen.

Die Austragvorrichtung kann mit etwa 3/4 der Länge ihres im Austragbetrieb gegenüber dem Speichergefäß im wesentlichen feststehenden Grundkörpers in das Speichergefäß hineinragen, während sie mit dem restlichen Teil dieser Länge, nämlich mit mehr als einem Viertel bzw. einem Drittel über die Außenseite des Speichergefäßes vorsteht. An das innere Ende des Grundkörpers kann noch ein in die genannte Gesamtlänge nicht einbezogender Saugkanal angesetzt, z.B. eingesteckt oder einteilig mit dem Grundkörper ausgebildet sein. Die genannte Gesamtlänge ist insbesondere auch durch den Abstand zwischen einem Ventilsitz eines Einlaßventiles und der äußeren Endfläche des Grundkörpers zu bestimmen, wobei dann der Grundkörper über die Außenseite des Gefäßes meist um mehr als ein Drittel dieser Gesamtlänge vorsteht.

Dadurch wird die gesamte Austrageinheit gegenüber der Gesamtlänge des Speichergefäßes um das genannte Maß sowie um die Länge eines sich an das äußere Ende des Grundkörpers anschließenden Betätigungskopfes größer, wodurch ein beträchtlicher Längenunterschied besteht zwischen solchen Speichergefäßen, deren Gefäßöffnung zum Medienaustrag freizulegen bzw. zu öffnen ist und solchen, welche eine zusätzliche Austragvorrichtung mit einem gegenüber der Gefäßöffnung wesentlich verengten Austragkanal aufweisen. Solche Austragvorrichtungen können ein gegenüber dem Speichergefäß im wesentlichen lagefester Ausgießstutzen, eine Dosiereinrichtung für das Medium, eine Druckquelle zur Druckbeaufschlagung des Speichergefäßes, eine selbstansaugende Austrageinrichtung und/oder eine Austragpumpe sein, wobei das Einlaßventil gleichzeitig das Auslaßventil des Speicherbehälters bildet, bis zu welchem das Medium aus dem Speicherbehälter ohne Behinderung durch weitere Ventile o.dgl. strömen kann. Gegebenenfalls können auch zwei gesonderte Grundkörper bzw. Austragvorrichtungen zu einer Baueinheit zusammengefaßt und an ein und demselben Speichergefäß angeordnet werden.

Die jeweilige Gefäßöffnung des Speichergefäßes oder eines anderen Hohlkörpers kann durch einen Durchbruch in einer quer zur Einsetzrichtung liegenden Gefäßwandung, einen gegenüber einem Gefäßbauch verengten, mantelförmigen Gefäßhals und/oder durch ein Ende eines napfförmig offenen Gefäßes gebildet sein, das etwa von diesem ggf. geringfügig erweiterten Ende bis annähernd zu seinem Boden im wesentlichen konstante Innenweite aufweist. Für den Eingriff bzw. die Lagesicherung der Austragvorrichtung bildet das Speichergefäß Bezugsflächen, gegenüber welchen die Austragvorrichtung abzustützen ist. Solche Bezugsflächen können durch, die Gefäßöffnung an der Außenseite des Speichergefäßes umgebende, Flächen und/oder die Innenfläche der Gefäßöffnung bzw. des Speichergefäßes gebildet sein, wobei die jeweilige Bezugsfläche eine zur Längsrichtung quer liegende Stirnfläche und/oder eine um die Längsrichtung gekrümmte innere bzw. äußere Umfangs- oder Mantelfläche sein kann.

Zur Lagesicherung der Austragvorrichtung gegenüber dem Speichergefäß in Längsrichtung und/oder zur Sicherung gegen Drehbewegungen des Grundkörpers der Austragvorrichtung gegenüber dem Speichergefäß sind Befestigungsmittel vorgesehen, welche nach dem Einsetzen der Austragvorrichtung in ihren Befestigungszustand gebracht und daher von der Außenseite der zusammengesetzten Einheit zugänglich sein sollten bzw. sowohl an der Außenseite der Austragvorrichtung als auch an der Außenseite des Speichergefäßes angreifen. Im Falle eines Krimpringes sollte dieser voneinander abgekehrte Seiten von aneinander abgestützten Ringflanschen des Grundkörpers und des Speichergefäßes umgreifen und auch den Außenumfang dieser Ringflansche umgreifen. Im Falle einer Steck- bzw. Schraubkappe sollte diese lagegesichert in den Außenumfang eines Gefäßhalses eingreifen und an den genannten Stirnflächen die Austragvorrichtung anliegen. Gleichzeitig sollten die Befestigungsmittel für die Befestigung gegenüber dem Grundkörper meist bewegbar sein, sofern sie sich beim Überführen der Befestigungsmittel in den Befestigungszustand nicht gegenüber dem Speichergefäß bewegen bzw. drehen sollen.

Die FR-A-2 560 160 zeigt eine Austragvorrichtung, bei welcher der Ansatz gegenüber der Stützfläche zurücksteht und daher vollständig außerhalb der durch ein Speichergefäß gebildeten Aufnahme liegt. Die FR-A-2 314 771 zeigt eine Austragvorrichtung, bei welcher in den Gehäuseteil kein festsitzender Ansatz hineinragt. Beim Gegenstand der EP-A-0 486 355 ist ein solcher Ansatz ebenfalls nicht vorgesehen. Dies gilt auch für den Gegenstand der DE-A-2 906 308, bei dem die Sicherungsmittel gesondert von allen Gehäuseteilen des Austragförderers ausgebildet sind.

Der Erfindung liegt des weiteren als Aufgabe zugrunde, eine Austragvorrichtung zu schaffen, bei welcher Nachteile bekannter Ausbildungen bzw. ggf. der beschriebenen Art vermieden sind und die insbesondere bei einfacher Ausbildung eine wesentliche Verkürzung der Gesamtlänge der zusammengesetzten Austrageinheit erlaubt.

Erfindungsgemäß sind die Merkmale nach Patentanspruch 1 vorgesehen. Um die Austragvorrichtung in der jeweils geeigneten Ausrichtung am Hohlkörper o. dgl. zu halten, kann z.B. die Austragvorrichtung in mindestens einem Funktionszustand gegenüber bekannten Ausbildungen wesentlich tiefer im Gefäß versenkt in Längs-, Quer- und/oder Umfangsrichtung lagegesichert bzw. gegenüber dem Gefäß oder einer anderen Aufnahme im wesentlichen lagestarr gehaltert werden. Funktionsstellungen können Austragstellungen sein, bei welchen ein Austrag möglich ist, oder sie können Ruhestellungen sein, bei welchen ein Austrag verhindert ist, so daß für einen Austrag zunächst eine Überführung in eine Austragstellung erforderlich ist.

Z.B. kann der Grundkörper der Austragvorrichtung so tief in dem Speichergefäß versenkt liegen, daß er über dieses nur noch mit weniger als einem Viertel bzw. weniger als einem Zehntel der genannten Gesamtlänge vorsteht, wobei zwischen diesen beiden Werten je nach den Erfordernissen jeder ganzzahlige Quotient vorteilhaft sein kann. Insbesondere steht der Grundkörper über die die Gefäßöffnung umgebende Außenseite des Speichergefäßes zweckmäßig nur um die Dicke einer einlagigen oder mehrlagigen Wandung vor, deren Wandungslagen unmittelbar aneinander anliegen, wobei eine Wandungslage durch eine Dichtung gebildet sein kann. Diese Dicke liegt zweckmäßig unter 3 bzw. 2 oder 1 mm, bzw. entspricht sie etwa der Wandungsdicke mindestens eines frei innerhalb des Speichergefäßes liegenden Gehäuses oder Mantels der Austragvorrichtung.

Weist die Austragvorrichtung einen für den Austrag zu betätigenden, z.B. etwa in der genannten Längsrichtung zu verschiebenden Betätigungskopf o. dgl. auf, so kann dieser in der jeweiligen Funktionsstellung der Austragvorrichtung bzw. in mindestens einer seiner Ruhe- oder Arbeitsstellungen mit dem größten Teil seiner Länge über die genannte Außenseite des Speichergefäßes vorstehen, bzw. in das Speichergefäß hineinragen, wobei auch eine im wesentlichen vollständig im Speichergefäß versenkte Lage des Betätigungskopfes denkbar ist.

Die Sicherungsmittel weisen zweckmäßig zur formschlüssigen Längsabstützung der Austragvorrichtung gegenüber dem Speichergefäß auf, wobei diese Abstützmittel bzw. deren Stützflächen etwa in der Ebene des äußeren Endes des Grundkörpers liegen und/oder mit diesem verbunden sein können, zweckmäßig jedoch die Verbindung demgegenüber in Längsrichtung versetzt ist, z.B. in Richtung zum inneren Ende des Grundkörpers. Die Sicherungsmittel können an der Außen- und/oder Innenseite des Gefässes liegen, und dieses braucht im Innern keine Öffnung, Vertiefung oder Nut für den Eingriff der Sicherungsmittel. Hierfür ist auch eine Aufweitung des Gefässes nicht erforderlich, obwohl das Vorsehen einer Vertiefung denkbar ist.

Die Sicherungsmittel können Zentriermittel zur ggf. radial vorgespannten bzw. radialspielfreien Anlage an der Innenseite des Speichergefäßes aufweisen, welche zweckmäßig durch mindestens einen Längsschenkel bzw. Mantel gebildet sind, der im Axialabstand von den axial wirkenden Abstützmitteln an den Grundkörper anschließt. Die Zentriermittel können auch für die Anlage an der Außenseite des Speichergefäßes vorgesehen sein, wobei diese Zentriermittel zweckmäßig weniger lang als die inneren Zentriermittel sind bzw. in Richtung zum inneren Ende des Grundkörpers weniger weit vorstehen als die inneren Längsverbindungen bzw. Zentriermittel.

Zwischen den inneren Zentriermitteln bzw. einem in die Gefäßöffnung oder das Speichergefäß eingreifenden Mantel und dem Außenumfang des Grundkörpers kann eine zu dessen äußerem Ende bzw. nach außen offene Öffnung oder Vertiefung gebildet sein, in welche z. B. der Betätigungskopf in mindestens einer seiner Betriebslagen eingreifen kann. Der zweckmäßig dicht geschlossene Boden dieser Öffnung liegt wie auch der Längsschenkel innerhalb des Gefäßes bzw. des Gefäßhalses und kann gleichzeitig die genannte Verbindung zwischen den Sicherungsmitteln und dem Grundkörper bilden.

Die Sicherungsmittel sind vorteilhaft so ausgebildet, daß durch sie keine oder keine wesentliche Radialkraft auf den Grundkörper ausgeübt wird, so daß dieser durch die radialen Sicherungskräfte nicht belastet wird. Z. B. können die inneren Verbindungs- oder Zentriermittel in demjenigen Bereich von Radialbelastungen durch den Innenumfang des Speichergefäßes frei bzw. radial im wesentlichen spannungsfrei sein, in welchem sie mit dem Grundkörper verbunden sind. Des weiteren können die inneren Zentriermittel so profiliert sein, daß eventuelle Radialbelastungen durch das Speichergefäß nicht auf den Grundkörper übertragen, sondern durch federnde Nachgiebigkeit so aufgefangen werden, daß nur die Zentriermittel, nicht aber der Grundkörper verformt werden. Die Zentriermittel können zu diesem Zweck mit dem Grundkörper im Querschnitt ein U-Profil mit einem radial äußeren und einem radial inneren Schenkel bilden, wobei einer dieser Schenkel, insbesondere der äußere Schenkel nicht durchgehend geradlinig sondern an seiner Innen- und/oder Außenseite abgewinkelt bzw. gekrümmt ist.

Weist die Austragvorrichtung einen von einem Hauptgehäuse gesonderten Gehäuseabschluß am äußeren Ende o.dgl. auf, der z. B. das äußere Ende des Grundkörpers bildet, so können die Sicherungsmittel tragend mit diesem Gehäuseabschluß und nur über diesen Gehäuseabschluß tragend mit dem Hauptgehäuse verbunden sein. Die Sicherungsmittel bilden zweckmäßig gemeinsam mit dem Gehäuseabschluß eine Montageeinheit zur Befestigung am Hauptgehäuse bzw. mit dem Hauptgehäuse eine Montageeinheit zur Befestigung am Gefäß. Im Montagezustand können dabei die Sicherungsmittel im wesentlichen lagefest gegenüber dem Gehäuseabschluß bzw. dem Gehäuse vorgesehen und mit diesem auch einteilig ausgebildet sein.

Die Sicherungsmittel sind zweckmäßig als Steckmittel ausgebildet, welche im wesentlichen ausschließlich durch eine lineare Steckbewegung etwa parallel zur Längsrichtung der Austragvorrichtung in ihren endgültigen Sicherungseingriff mit dem Speichergefäß gebracht werden können, anstatt eine Drehbewegung über einen Teil einer Volldrehung oder eine bzw. mehrere Volldrehungen zu benötigen. Die Sicherungsmittel können daher vollständig frei von Gewinden, Bajonettverschluß-Gliedern, Schnappgliedern oder ähnlichen Sicherungsprofilierungen sein, obgleich auch deren Anwendung denkbar ist. Dies gilt auch für konische Abstützflächen, insbesondere solche zur Abstützung der an der Innenseite des Speichergefäßes bzw. des Gefäßhalses, wobei diese Abstütz- bzw. Zentrierflächen im Bereich der Anlage am Speichergefäß etwa parallel zur Einsetzrichtung bzw. zur Gegenfläche des Speichergefäßes liegen und demgegenüber höchstens um denjenigen Winkel von weniger als 1° oder 2° schräg vorgesehen sind, welcher als Entformungswinkel bei der Herstellung in einer Gußform üblich ist.

Unabhängig von der beschriebenen Ausbildung kann die Austragvorrichtung auch Verschlußmittel zum im wesentlichen dichten Verschluß der Gefäßöffnung aufweisen, die so ausgebildet sind, wie anhand der Sicherungsmittel beschrieben. Diese Verschlußmittel können mit den Sicherungmitteln zerstörungsfrei lediglich durch eine Abzugbewegung o.dgl. lösbar in den Behälter eingreifen, so daß sie gemeinsam mit der Austragvorrichtung vollständig von dem Behälter abgenommen werden können. Zweckmäßig sind die Verschlußmittel und die Sicherungsmittel durch ein und dieselben Mittel gebildet.

Die erfindungsgemäße Ausbildung ist insbesondere für Austragvorrichtungen geeignet, wie sie z. B. in der EP-A-0 530 785 oder der DE-OS 35 45 409 beschrieben sind, auf deren Merkmale und Wirkungen zum Zwecke der Einbeziehung in die vorliegende Erfindung bezug genommen wird. Die Austragvorrichtung kann dabei so tief in das Speichergefäß versenkt sein, daß die Begrenzung ihrer durch den Grundkörper bzw. ein Steigrohr oder einen flexiblen Steigschlauch gebildeten Einlaßöffnung unmittelbar benachbart zum Gefäßboden liegt oder an diesem Gefäßboden in einem Bereich abgestützt ist, der gegenüber den übrigen Bodenbereichen vertieft ist, so daß eine vollständige Entleerung des Speichergefäßes gewährleistet ist.

Unabhängig von der beschriebenen Ausbildung kann auch eine Abdeckung bzw. ein zerstörungsfrei leicht lösbarer Verschluß für die Austragvorrichtung oder deren Medienauslaß vorgesehen sein, der sowohl zur unmittelbaren Verbindung mit der Austragvorrichtung bzw. den Sicherungs- oder Verschlußmitteln als auch dafür geeignet ist, unmittelbar mit einem Gefäß oder Hohlkörper verbunden zu werden, wenn dieser nicht mit einer Austragvorrichtung versehen ist. Die Abdeckung ist in Abdecklage gegenüber der Austragvorrichtung so gesichert, daß für diese Sicherung das Speichergefäß nicht erforderlich ist, z. B. dadurch, daß die Abdeckung dann ausschließlich in die Austragvorrichtung bzw. die Sicherungsmittel mit Lage-Sicherungsflächen eingreift und gegenüber dem Speichergefäß berührungsfrei sein kann. Zum unmittelbaren Verschluß eines Speichergefäßes übergreift die Abdeckung zweckmäßig deren Hals am Außenumfang.

Unabhängig von der beschriebenen Ausbildung ist auch eine Montageanordnung für Lage-Sicherungsmittel vorgesehen, welche zwei Bauteile leicht bzw. zerstörungsfrei lösbar miteinander verbinden. Diese Sicherungsmittel weisen zwei lösbar ineinander greifende Sicherungsglieder auf, von denen das eine dem einen Bauteil und das andere dem anderen, abnehmbaren Bauteil zugeordnet ist. Diese Sicherungsglieder können in ihrer Sicherungslage an einem der Bauteile, insbesondere am abnehmbaren Bauteil montiert werden, wonach dieser Bauteil am anderen Bauteil in seiner Sicherungslage angebracht wird. Das diesem anderen Bauteil zugehörige Sicherungsglied wird dabei in Eingriff mit diesem Bauteil gebracht und aufgrund der Montagebewegung gegenüber diesem Bauteil in einer Lage so gesichert, daß es sich beim Abnehmen des abnehmbaren Bauteiles nicht mehr vom zugehörigen Bauteil löst, sondern das Sicherungsglied des abnehmbaren Bauteiles freigibt. Dadurch ist eine sehr einfache Montage gewährleistet.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte Ausführungen darstellen können.

Ein Ausführungsbeispiel der Erfindung ist in den Zeichnungen dargestellt und wird im folgenden näher erläutert.

In den Zeichnungen zeigen:
- Fig. 1: eine erfindungsgemäße Austragvorrichtung in teilweise geschnittener Ansicht
- Fig. 2: einen Ausschnitt der Fig. 1 in wesentlich vergrößerter Darstellung.

Die Austragvorrichtung 1 ist nach Art einer Tauchpumpe im wesentlichen vollständig versenkt in einem Tragkörper bzw. Speichergefäß so angeordnet, daß das Pumpen-Gehäuse im wesentlichen vollständig innerhalb des Innenraumes des Speichergefäßes 2 liegt. Dieses Speichergefäß 2 weist eine im wesentlichen achssymmetrische kreisrunde Gefäßöffnung 3 auf, welche an der Außenseite des Speichergefäßes 2 von einer zu ihrer Mittelachse quer bzw. rechtwinklig liegenden, ringförmigen Außen-Stirnfläche 4 umgeben ist. Ferner ist sie im Radialabstand nach außen von einer Außen-Umfangsfläche 5 umgeben, die durch einen vorstehenden Ringwulst gebildet ist und unmittelbar bzw. über eine Anphasung oder Abrundung in die Stirnfläche 4 übergeht. In dieser Weise geht auch die die Gefäßöffnung 3 begrenzende Innen-Umfangsfläche 6 in die Stirnfläche 4 über, wobei diese Umfangsfläche 6 durch einen radial nach innen vorspringenden Ringwulst gebildet ist und etwa im gleichen Axialabschnitt wie die Umfangsfläche 5 liegt. Die Gefäßöffnung 3 und die Flächen 4 bis 6 sind durch einen Gefäßhals 7 gebildet, welcher an seinem von der Gefäßöffnung 3 abgekehrten Ende in einen wesentlich erweiterten Gefäßbauch 8 von etwa gleicher Wandungsdicke wie der Gefäßhals 7 übergeht. Dieser Gefäßbauch 8 begrenzt mit einem Teil des Gefäßhalses 7 den nach außen im Ausgangszustand im wesentlichen medien- bzw. druckdicht geschlossenen Speicherraum 9 zur Aufnahme des auszutragenden Mediums. Der Gefäßhals 7 kann sehr kurz ausgebildet sein und eine Länge von nur etwa 2/10 seiner Außenweite haben, wobei die Umfangsflächen 5, 6 um weniger als die Hälfte kürzer sind.

Zur Befestigung der Austragvorrichtung 1 sind Sicherungsmittel 10 vorgesehen, die wie die Austragvorrichtung 1, die Gefäßöffnung 3, die Flächen 4 bis 6, der Gefäßhals 7 und der Gefäßbauch 8 etwa in einer Mittel- bzw. Längsachse 11 liegen können.

Die Austragvorrichtung 1 weist einen im wesentlichen lagestarren, am zugehörigen Befestigungsabschnitt 7 des Speichergefäßes 2 befestigten und hohlen Grundkörper 12 auf, der das genannte Gehäuse bildet und entlang der Längsachse 11 langgestreckt ist, nämlich gegenüber seiner größten Außenweite mindestens 2- bis 3-fach länger ist. Der Grundkörper 12 ist aus zwei Grundkörperteilen, nämlich einem längeren Gehäuseteil 13 und einem kürzeren Verschlußteil 14 zusammengesetzt, wobei der Gehäuseteil 13 über das innere Ende des Verschlußteiles 14 mit dem größten Teil seiner Länge bzw. mehr als 3/4 davon berührungsfrei in den Speicherraum 9 vorsteht. Mit Abstand innerhalb des inneren Endes des Verschlußteiles 14 begrenzt der Gehäuseteil 13 mit der Innenseite seiner außen an den Speicherraum 9 angrenzenden Wandung einen Medien- bzw. Druckraum 15, der als Pumpenkammer vorgesehen und im Querschnitt wenigstens teilweise ringförmig ist.

Zur Betätigung der Austragvorrichtung so, daß Medium gefördert bzw. ausgetragen wird, ist eine Betätigungseinheit 16 vorgesehen, die zur manuellen Betätigung teilweise außerhalb des Grundkörpers 12 und des Speichergefäßes 2 liegt, bzw. im Bereich der Gefäßöffnung 3 oder durch diese hindurch manuell zugänglich ist. Die Betätigungseinheit 16 weist einen schlanken, langgestreckten Schaft 17 auf, welcher den Grundkörper 12 bzw. beide Gehäuseteile 13, 14 wenigstens teilweise durchsetzt und innerhalb dieser einen Schieber 18 trägt. Dieser ist, als Pumpkolben 18 abgedichtet, entlang des Innenumfanges des Druckraumes 15 verschiebbar geführt, den er an seiner vorderen Stirnfläche begrenzt. Vom Druckraum 15 führt ein Auslaßkanal 19 durch den Schaft 17 bzw. zu dem Grundkörper 12 in einen Betätigungskopf 20, welcher am äußeren, im wesentlichen außerhalb des Grundkörpers 12 liegenden Ende des Schaftes 17 lediglich durch eine lineare Steck- und/oder Rastverbindung abzuggesichert, befestigt ist. Der Betätigungskopf 20, der zur manuellen Betätigung zugänglich ist, weist den ins Freie führenden Auslaß 21 für das Medium auf, der in diesem Fall durch einen radial nach außen gerichteten und vollständig versenkt im Betätigungskopf 20 liegenden Düsenkörper bzw. eine Zerstäuberdüse gebildet ist. Diese liegt zwischen den Enden des Betätigungskopfes 20.

Die Schieber- bzw. Kolbeneinheit aus Schaft 17, Schieber 18 und einem in diesen eingesetzten Kernkörper bildet den an den Druckraum 15 angrenzenden, im Querschnitt ringförmigen Abschnitt des Auslaßkanales 19, der zwischen dem Innenumfang des manschettenförmigen Schiebers 18 und dem Außenumfang des Kernkörpers liegt. Ferner bildet diese Kolbeneinheit ein innerhalb des Schiebers 18 liegendes Auslaßventil 22, das in Abhängigkeit vom Verschiebeweg des Schiebers 18 und/oder vom Druck im Druckraum 15 rückfedernd öffnet, durch eine ringförmige Schließfläche am Innenumfang des Schiebers 18 sowie eine Gegenfläche am Außenumfang des Kernkörpers gebildet ist und das mit diesem Ventilverschluß das vordere Ende der Druckkammer 15 bzw. das hintere Ende des Auslaßkanales 19 bestimmt.

Durch eine nach außen gerichtete Längsbewegung des Schiebers 18 gegenüber dem Schaft 17 bzw. dem an diesem befestigten Kernkörper öffnet das Ventil gegen die Kraft einer Ventilfeder so, daß es in der entgegengesetzten Richtung unter Federkraft wieder schließt.

In dem nach außen an die Dichtfläche des Schiebers 18 anschließenden und an dessen Außenumfang angrenzenden Raum des Grundkörpers 12 ist ein Lüftungsventil 23 vorgesehen, das bei Ausgangsstellung der Austragvorrichtung 1 medien- bzw. druckdicht geschlossen und in jeder anderen Stellung geöffnet ist, um durch den Grundkörper 12 bzw. entlang des Schaftes 17 einen Druckausgleich zwischen dem Speicherraum 9 und der Außenatmosphäre herzustellen. Der Verschlußteil 14 weist einen in das innere des Gehäuseteiles 13 eingreifenden Hülsenansatz auf, dessen Ende den Ventilsitz bildet, während der Ventilkörper durch den Außenumfang des Schiebers 18 gebildet ist. Der das Lüftungsventil 23 aufweisende und gegenüber dem Druckraum 15 abgedichtete Lüftungsraum ist über mindestens eine Öffnung in der Wandung des Gehäuseteiles 13 zum Speicherraum 9 offen.

Innerhalb des Speicherraumes 9 weist die Austragvorrichtung 1 einen Medien-Einlaß 24 in Form einer nach innen gerichteten Öffnung im Grundkörper 12 auf, die zweckmäßig durch eine Stirnöffnung gebildet ist. An diesen Einlaß 24 kann je nach Länge des Speicherraumes 9 eine Steigleitung 25, z. B. ein flexibler bzw. elastischer Schlauch anschließen, dessen vom Grundkörper 12 entferntes Ende dann den Übertritt bildet, in welchem das Medium aus dem Speicherraum 9 in die Austragvorrichtung 1 eintritt. Innerhalb des Grundkörpers 12 bzw. des Gehäuseteiles 13 ist ein druckabhängig arbeitendes Einlaßventil 26 vorgesehen, das am inneren Ende des Druckraumes 15 liegt bzw. mit seinem Ventilsitz dieses innere Ende bildet.

Das vom Auslaß 21 entfernte oder innerhalb des Speicherraumes 9 liegende Ende des Grundkörpers 12 bildet dessen inneres Ende 28, während das davon entfernte Ende das äußere Ende 27 bildet und durch die freie äußere Stirnfläche des Gehäuses 12 bzw. des Verschlußteiles 14 gebildet ist. Nach außen bedeutet daher zum Auslaß 21, zum äußeren Ende 27 bzw. zur Gefäßöffnung 3 hin, und nach innen bedeutet zum inneren Ende 28, zum Gefäßboden bzw. zum Gefäßraum 9 hin.

Der Gehäuseteil 13 ist vom inneren Ende in den am Außenumfang weiteren Verschlußteil 14 eingesetzt, innerhalb von diesem und mit diesem über eine Steck- bzw. Schnappverbindung verbunden, steht über das äußere Ende 27 nicht vor und ist am Außenumfang seines eingesetzten Längsabschnittes von einem äußeren Mantel 29 des Verschlußteiles 14 umgeben, welcher auch den freiliegenden Außenumfang des Verschlußteiles 14 bildet. Dieser Mantel 29 schließt zwischen seinen Enden bzw. anschließend an sein inneres Ende an einen Sicherungsflansch 30 an, welcher gegen nach außen gerichtete Kräfte im wesentlichen nur kraft- bzw. reibungsschlüssig gesichert in den Gefäßhals 7 eingreift und gegen nach innen gerichtete Kräfte formschlüssig und spielfrei abgestützt ist, so daß bei Aufbringen einer entsprechend hohen Abzugskraft, die Haltekraft des Sicherungsflansches 30 überwunden und die Austragvorrichtung 1 vom Speichergefäß 2 zerstörungsfrei abgezogen wird. Der im Querschnitt ein Haken- bzw. Einhängeprofil mit einer Sicherungsnut für die Aufnahme des Gefäßhalses 7 bildende Sicherungsflansch 30 ist mit dem Grundkörper 12 nur in einem einzigen und sehr kurzen Axialbereich annähernd starr verbunden, wobei die Länge dieses Axialbereiches wesentlich kleiner als die Außenwand des Gehäuseteiles 14 und höchstens doppelt bis dreifach so groß wie die Wandungsdicke des Mantels 29 bzw. des Gehäuseteiles 13 ist. Der Verschlußteil 14 weist einen an sein inneres Ende anschließenden, ringscheibenförmigen bzw. ebenen Tragflansch 31 auf, welcher über den zum äußeren Ende 27 nicht erweiterten Außenumfang des Mantels 29 vorsteht, die genannte Axialerstreckung hat, einteilig mit dem Mantel 29 ausgebildet ist und wie das innere Ende des übrigen Verschlußteiles 14 an seiner inneren Stirnfläche vollständig berührungsfrei liegt. Die Grenze zwischen dem Grundkörper 12 und dem Sicherungsflansch 30 ist entweder durch den Außenumfang des Mantels 29 und/oder denjenigen des Tragflansches 31 bestimmt.

An den Außenumfang des Tragflansches 31 schließt ein mit Radialabstand vom Mantel 29 liegender und dessen Außenumfang annähernd auf seiner gesamten Länge umgebender Mantel 32 an, der wie der Mantel 29 im Axialschnitt einen Schenkel eines U-Profiles bzw. einen Längs- oder Wandungsteil bildet, wobei der Mantel 29 an die das äußere Ende 27 bildende Stirnwand des Verschlußteiles 14 anschließt, von deren Innenseite der in den Gehäuseteil eingreifende Ansatz vorsteht. In diesem ist der Schaft 17 verschiebbar angeordnet. Das äußere Ende des Mantels 32 geht radial nach außen gerichtet in ein winkel- bzw. hakenförmiges Teil über, wobei der Mantel 32 an einen Stirnteil bzw. Stützflansch 33 anschließt, welcher einen Wandungsteil bzw. eine ringförmige Stirnwand oder eine im wesentlichen ebene Platte bildet, die mit ihrer inneren und/oder äußeren jeweils annähernd ebenen Stirnfläche in einer zur Achse 11 etwa rechtwinklingen Ebene liegt. Die Wandungsdicke des Mantels 32 und des Stützflansches 33 liegt etwa in der Größenordnung der anhand des Tragflansches 31 beschriebenen Dicke. Der Stützflansch 33 bildet einen Hakenschenkel des winkelförmigen Hakenprofiles und geht an seinem radial äußeren Ende bzw. an seinem Außenumfang in einen Schenkel oder Mantel 34 über, welcher über seine innere Stirnfläche 36 etwa axial vorsteht, jedoch wesentlich weniger weit als der Mantel 32, nämlich weniger als die Hälfte oder ein Drittel davon. Das so gebildete Einhängeprofil mit gegeneinander längsversetzten Teilen 31, 33 kann den Grundkörper 12 am Außenumfang abschirmen und umgreift den Gefäßhals 7 am Innenumfang, am Außenumfang und an der äußeren Stirnfläche, wobei alle genannten Wandungsteile 31 bis 34 einteilig lückenlos dicht geschlossene Wandungen oder Schenkel bilden und der Wandungsteil 34 zur Erzielung einer höheren Federnachgiebigkeit dünner als mindestens einer der übrigen Wandungsteile 31, 32, 33 ist.

Die in beliebigen Paarungen einteilig miteinander ausgebildeten bzw. eine Montageeinheit bildenden Wandungsteile 32 bis 34 bilden mindestens zwei bzw. drei quer oder annähernd rechtwinklig zueinander liegende sowie in einspringenden Ecken ineinander übergehende Ausricht- und Stützflächen 35 bis 37, von denen jeweils eine einer der Bezugsflächen 6, 4, 5 so zugeordnet ist, daß sie an dieser mit Querspannung rückfedernd anliegt. Von den U-förmig zueinander liegenden Flächen liegt die Außenumfangsfläche 35 des Wandungsteiles 32 im Querschnitt im wesentlichen ganzflächig an der zugehörigen Bezugsfläche 6 an, jedoch ist sie nur durch einen verhältnismäßig kleinen Axialabschnitt dieses Wandlungsteiles 32 und der zugehörigen Umfangsfläche gebildet. Die im wesentlichen ebene, ringscheibenförmige Stützfläche 36 liegt mit dem größten Teil ihrer Fläche an, während die durch eine Innenumfangsfläche gebildete Sicherungsfläche 37 des Wandungsteiles 34 nur an einem an eine Übergangsphase zur Bezugsfläche 4 anschließenden Teil der Bezugsfläche 5 anliegt. Der Wandungteil 34 deckt jedoch die Bezugsfläche 5 am Umfang vollständig ab und steht über diese Fläche 5 zum Speicherraum 9 axial mit einem geringfügig trichterförmig erweiterten Abschnitt vor.

Am inneren Ende geht der gegenüber dem Gefäß 2 berührungsfreie Wandungsteil 31 bzw. 32 in ein Mantelprofil 38, nämlich einen am Innen- oder Außenumfang nach innen spitzwinkling verjüngten Konusabschnitt über, welcher mit seinem engeren Ende an den Tragflansch 31 einteilig anschließt und wie dessen radial äußeres Ende ebenfalls gegenüber dem Gefäß 2 berührungsfrei ist. Dadurch ist in diesem Bereich eine Versteifung des Wandungsteiles 32 gegenüber dem Grundkörper 12 gebildet, welche die Übertragung radial nach innen gerichteter Kräfte auf den Grundkörper 12 verhindert. Ferner bildet das Mantelprofil 38 eine Einführschräge beim Einsetzen des Sicherungsflansches 30, die an einer entsprechenden trichterförmigen Erweiterung der Gefäßöffnung 3 gleiten kann, wobei die Trichterform durch eine Phase zwischen den Bezugsflächen 4, 6 gebildet ist. Die Sicherungsfläche 35 ist zweckmäßig nach innen unter wenigen Winkelgraden der Achse 11 angenähert, so daß sie erst mit Querspannung in die Bezugsfläche 6 eingreift, wenn der Tragflansch 31 innerhalb von dieser Bezugsfläche 6 liegt. Der Wandungsteil 32 kann unter dieser Spannung geringfügig radial nach innen verengt werden, so daß er allein durch seine inhärente Federkraft die Abdichtung gegenüber der Bezugsfläche 6 bewirkt. Auch der gegenseitige Eingriff der Flächen 4, 36 bzw. 5, 37 wirkt dicht verschließend, so daß eine dreifache Abdichtung im Bereich dreier im Abstand zueinander liegender Dichtspalte gegeben ist und sich auch die Wirkungen einer Labyrinthdichtung ergeben.

Die von der Stützfläche 36 abgekehrte und nur über die Wandungsdicke des Wandungsteiles 33 von der Stützfläche 36 entfernte Außenfläche 39 ist im wesentlichen eben ringförmig oder sie liegt etwa in der Ebene des äußeren Endes 27, welches gegenüber dieser Außenfläche 39 auch nach innen versetzt sein könnte. Die innere Stirnfläche des Tragflansches 31 liegt etwa in der Ebene des Überganges zwischen dem Gefäßhals 7 zur zugehörigen Stirnwand des Gefäßbauches 8, so daß der Sicherungsflansch 30 das Innere des Gefäßhalses bis auf einen geringen Ringspalt am Innenumfang des Halses nahezu vollständig ausfüllt und der Verschlußteil 14 im wesentlichen vollständig innerhalb des Sicherungsflansches 30 liegt.

Nach außen sind Teile des Sicherungsflansches 30 jedoch offen, wobei eine ringmantelförmige Öffnung 40 zwischen den Flächen 27, 39 und der äußeren Stirnfläche des Tragflansches 31 gebildet ist, welche vom Außenumfang des Mantels 29 und vom etwa koaxialen Innenumfang des Mantels 32 begrenzt ist. Die gegenüber diesen Mänteln 29, 32 etwa 2- bis 3-fach breitere Öffnung 40 ist nach außen geringfügig bzw. am äußeren, an die Außenfläche 39 anschließenden Ende trichterförmig erweitert und weist einen durch den Tragflansch 31 gebildeten, geschlossenen Boden 41 auf, so daß in die Öffnung 40 aus dem Speicherraum 9 kein Medium gelangen kann.

Der Betätigungskopf 20 weist einen aus Kunststoff bestehenden, den Schaft 17 sowie den Düsenkopf aufnehmenden Grundkörper 42 und einen diesen am Außenumfang sowie an der äußeren Stirnseite im wesentlichen vollständig abdeckenden Kappenteil 43 auf, welches aus Kunststof oder Metall bestehen kann und wesentlich dünnwandiger als der Grundkörper 42 ist.

Der im wesentlichen spaltfrei am Außenumfang des Grundkörpers 42 anliegende Mantel des Kappenteiles 43 steht nach innen über den Grundkörper 42 vor und übergreift in Ausgangsstellung den Außenumfang des Verschlußteiles 14 vom Ende 27 her, so daß er etwa um die Dicke des Wandungsteiles 33 sowie etwa in der Mitte zwischen den Wandungsteilen 29, 32 berührungsfrei in die Öffnung 40 eingreift. In der niedergedrückten Pumphub-Endstellung kann das Ende des Kappenmantels an den Kantenflächen von Rippen 44 o.dgl. anliegen, welche den Außenumfang des Verschlußteiles 14 mit dem Innenumfang des Wandungsteiles 32 einteilig verbinden und bis zum Boden 41 reichen, so daß sie in ihrem Bereich zur genannten Versteifung beitragen und der Wandungsteil 32 zwischen den Rippen 44 und der Stützfläche 36 und somit im Bereich der Bezugsfläche 6 seinen nachgiebigsten oder weichsten Federbereich hat.

Das Gefäß 2 bzw. der Gefäßhals 7 besteht zweckmäßig aus Glas bzw. einem Material wesentlich größerer Steifheit als der Sicherungsflansch 30, so daß die Bezugsflächen 4 bis 6 unter der Anpresskraft des Sicherungsflansches 30 nicht nachgeben und wie die Flächen 35 bis 37 als sehr glatte Flächen ausgebildet werden können, wobei sich die jeweilige Bezugsfläche 4 bis 6 in die zugehörige Fläche 35 bis 37 geringfügig eindrücken kann. Dadurch bildet der Sicherungsflansch 30 einen dichten Verschlußstopfen für das Gefäß 2.

In der Pumphub- bzw. Betätigungs-Endstellung liegt der Auslaß 21 noch außerhalb des Sicherungsflansches 30 und zwar mit einem Abstand von der Außenfläche 39, der etwa dem 2- bis 4-fachen, insbesondere etwa dem 3-fachen der Dicke des Wandungsteiles 33 entspricht, wobei der Auslaß 21 etwa parallel zur Außenfläche 39 ausgerichtet ist. Als Betätigungs-Handhabe 45 dient die äußere Stirnfläche der Stirnwand des lagefest mit dem Grundkörper 42 verbundenen Kappenteil 43, welcher im Mantel eine gegenüber dem Auslaß 21 wesentlich erweiterte Durchtrittsöffnung für den auszutragenden Sprühstrahl aufweist. In der Endstellung kann auch der Grundkörper 42 den Verschlußteil 14 am Innen- und/oder Außenumfang übergreifen, bzw. in dem Verschlußteil 14 eingreifen und mit einer inneren Stirnfläche am äußeren Ende 27 formschlüssig anschlagen. Die Außenweite des Betätigungskopfes 20 ist größer als seine Axialerstreckung, wobei in der Endstellung seine äußere, gegenüber dem Auslaß 21 nach außen versetzte Stirnfläche in einem Abstand außerhalb der Außenfläche 39 liegt, welcher etwa der Hälfte der Axialerstreckung bzw. der Außenweite des Betätigungskopfes 20 entspricht. Die maximale Hublänge des Betätigungskopfes 20 entspricht etwa der Hälfte der Länge des Sicherungsflansches 30, die gegenüber der Länge des Betätigungskopfes 20 kleiner ist, so daß der Hub etwa einem Drittel der Länge des Betätigungskopfes 20 entspricht.

Erfindungsgemäß ist zum Verschluß der Austragvorrichtung 1 im Nichtgebrauchsfalle eine kappenförmige Abdeckung 46 vorgesehen, welche den Austragkopf 20, die Sicherungsmittel 10, 30 sowie den Hals 7 im wesentlichen vollständig abgedeckt aufnimmt und im Bereich des Betätigungskopfes 20 eine kleinere Innenweite als im Bereich der Sicherungsmittel 10 hat. Die Abdeckung 46 weist einen gegenüber ihrer Stirnwand 48 im Bereich des Betätigungskopfes 20 dickeren und im Bereich der Sicherungsmittel 10 dünneren Kappenmantel 47 dadurch auf, daß in ihrer offenen Stirnseite eine ringförmige Vertiefung 49 vorgesehen ist, welche eine größere Axialerstreckung als der Hals 7 bzw. eine Axialerstreckung hat, die etwa der anhand des Sicherungsflansches 30 erläuterten Erstreckung entspricht.

Im Verschlußzustand liegen innerhalb der Vertiefung 49 vollständig versenkt zwei Sicherungskörper 50, 51, von denen einer anschlagbegrenzt festsitzend an der Abdeckung 46 und der andere begrenzt beweglich am Gefäßhals 7 bzw. gegenüber diesem berührungsfrei nur am Verschluß oder Sicherungsflansch 30 befestigt ist. Der Sicherungskörper 50 ist durch einen ring- und napfförmigen Bauteil aus Blech oder dergl. gebildet, welcher wesentlich dünnwandiger als der Sicherungsflansch 30 ist und diesen mit einer ringscheibenförmig ebenen Stirnwand an der Außenfläche 39 anliegend abdeckt. Der Mantel des Sicherungskörpers 50 umgibt den Außenumfang des Wandungsteiles 34 verhältnismäßig eng und reicht annähernd bis zur genannten Stirnwand des Gefäßbauches 8.

Der Sicherungskörper 51 ist entsprechend ring- bzw. napfförmig, liegt mit seiner ringscheibenförmigen Stirnwand am Boden der Vertiefung 49 an und reicht mit seinem Kappenmantel bis an die zugehörige offene Stirnfläche der Abdeckung 46, wobei der Sicherungskörper 51 z. B. durch eine federnd einrastende Schnappverbindung, Einpressen oder Kleben bzw. Schweißen lagefest sitzt. Die Stirnwand des Sicherungskörpers 51 ragt über den engeren Innenumfang der Abdeckung 46 radial nach innen bis annähernd an den Außenumfang des Betätigungskopfes 20, so daß sie eine ringförmige Stirnbegrenzung des engeren Öffnungsbereiches der Abdeckung 46 bildet. Mit der inneren Stirnfläche seiner Stirnwand liegt der Sicherungskörper 51 an der äußeren Stirnfläche der Stirnwand des Sicherungskörpers 50 großflächig an.

Die beiden Sicherungskörper 50, 51 greifen zerstörungsfrei leicht lösbar über ein Sicherungsglied 52 und ein Gegenglied 53 ineinander, die zweckmäßig als federnde Schnappglieder ausgebildet sind, welche nur durch gegenseitige Längsbewegung in und außer Rast- bzw. Verriegelungseingriff gebracht werden können und etwa in der Mitte zwischen den Enden des Wandungsteiles 34 liegen. Das Sicherungsglied 52 ist durch eine über den Außenumfang des Mantels des Sicherungskörpers 50 vorstehende Verformung, wie eine ringförmig geschlossene Versteifungssicke gebildet, die radial nicht nachgiebig zu sein braucht. Das Gegenglied 53 ist durch eine entsprechende Vertiefung bzw. Nut am Innenumfang des Mantels des Sicherungskörpers 51 gebildet und liegt in einem Bereich, in dem dieser Mantel radial federnd gegenüber dem Kappenmantel 47 aufgeweitet werden kann, ohne daß dieser Kappenmantel 47 selbst federnde Aufweit- bzw. Verengungsbewegungen ausführen müßte.

Der engere Innenumfang der Abdeckung 46 ist mit einem weiteren Sicherungsglied 54 der genannten Art, z. B. mit einem Schnappglied, einem Drehverschlußglied, wie einem Innengewinde oder dergl. versehen, dessen Innenweite mindestens so groß wie die der Öffnung in der Stirnwand des Sicherungskörpers 51 ist, so daß das Sicherungsglied 54 bei eingesetztem Sicherungskörper 51 gegen Beschädigungen von außen abgeschirmt ist und auch nicht auf ein entsprechendes Gegenglied aufgesetzt werden kann. Wird der Sicherungskörper 51 aus der Abdeckung 46 herausgenommen oder von Anfang an nicht eingesetzt, so kann die Abdeckung 46 zum Verschluß eines Gefäßhalses oder dergl. verwendet werden, der an seinem Außenumfang ein dem Sicherungsglied 54 komplementäres Gegenglied zur formschlüssigen, jedoch zur störungsfrei leicht lösbaren Verbindung aufweist. Über die Innenseite der Stirnwand 48 steht ein zu seinem freien Ende am Außenumfang verjüngter Stopfen 58 einteilig vor, welcher in Verschlußlage in die Gefäßöffnung des Gefäßhalses dichtend eingreifen kann, so daß sich ein sehr dichter Verschluß ergibt.

Der Sicherungskörper 50 ist mit dem Gefäß 2 bzw. mit dem Sicherungsflansch 30 über eine Schnappverbindung 55 verbunden, die lediglich durch axiales Zusammenfügen der beiden Bauteile 30, 50 federnd einrastet, so daß der Sicherungskörper 50 dann gegen Abziehen formschlüssig bzw. unverlierbar gesichert und im wesentlichen nur durch Zerstörung zu entfernen ist. Das Ende des Kappenmantels ist nach innen zu einem Innenmantel gefaltet, der über seine ganze Länge am Innenumfang des äußeren Mantels anliegt und mit seiner freien Stirnfläche gegen die Stirnfläche des Wandungsteiles 34 gerichtet ist. Dadurch bildet dieser Innenmantel außer einer doppellagigen und im axialen Abstand vom Sicherungsglied 52 liegenden Versteifung des Körpermantels ein innerhalb von diesem und im Abstand vom Außenumfang des Gefäßhalses 7 liegendes Schnappglied 56, das hinsichtlich seiner Radialausdehnung im wesentlichen formstarr ist.

Das zweite Schnappglied 57 ist durch das gegenüber der Bezugsfläche 5 berührungsfreie freie Ende des Wandungsteiles 34 gebildet, wobei diese Endfläche nach Art einer Widerhakenfläche schräg liegen bzw. einspringend konisch ausgebildet sein kann. Wird der Sicherungskörper 50 axial auf die außen freiliegenden Bereiche des Sicherungsflansches 30 aufgesetzt, so läuft das Schnappglied 56 auf den Außenumfang des Wandungsteiles 34 auf, der im weiteren Verlauf federnd radial nach innen gedrückt wird, bis das Schnappglied 57 das Schnappglied 56 unter radialer Aufweitung des Wandungsteiles 34 hinterspringt und dadurch der Sicherungskörper 50 axial formschlüssig gegenüber dem Gefäß 2 gesichert ist.

Der Sicherungskörper 50 kann dennoch gegenüber dem Gefäß 2 bzw. dem Sicherungsflansch 30 verdreht werden, hat gegenüber diesem jedoch im wesentlichen kein Radialspiel. Der Sicherungskörper 50 kann jedoch Axialspiel dadurch haben, daß die Schnappglieder 56, 57 bei an der Außenfläche 39 anliegendem Sicherungskörper 50 einen axialen Abstand voneinander haben. Wird die aufgesetzte Abdeckung 46 abgezogen, so kann sie den Sicherungskörper 50 bis zu gegenseitigem Anschlag der Glieder 56, 57 von der Außenfläche 39 abheben, wonach erst die Glieder 52, 53 außer Eingriff gebracht werden können. Dadurch kann das manuelle Entriegeln der Abdeckung 46 erleichtert bzw. die Verriegelungskraft zwischen den Gliedern 52, 53 erhöht werden. Der Sicherungskörper 50 kann gemeinsam mit dem Sicherungskörper 51 oder nach diesem in die Abdeckung 46 in Verriegelungsstellung eingesetzt und dann erst gemeinsam mit der Kappe 46 durch Aufsetzen auf den Gegenflansch 30 montiert werden, so daß ein erstes Aufsetzen der Abdeckung 46 auf den Gegenflansch 30 zur Montage des Sicherungskörpers 50 führt, der danach nicht wieder abgezogen werden kann.

Durch die über den äußeren Innenumfang der Öffnung 40 vorstehende Stirnwand des Sicherungskörpers 50 ist dann das offene Ende der Öffnung 40 bis nahe an den Außenumfang des Betätigungskopfes 20 abgedeckt, der seinerseits den restlichen und radial weiter innen liegenden Bereich des offenen Endes der Öffnung 40 abdeckt, so daß diese nach außen nur im Bereich eines engen Ringspaltes offen ist und kein Schmutz hineinfallen kann. Eventuell doch in die Öffnung 40 gelangender Schmutz kann sich zwischen den Rippen 44 sammeln, so daß keine Gefahr besteht, daß sich deren wirksame Längserstreckung durch Schmutzansammlungen vergrößert. Der Sicherungskörper 50 bildet gleichzeitig einen Schutzmantel für den Sicherungsflansch 30, so daß dieser nach außen vollständig abgedeckt und gegen Beschädigungen geschützt ist. Der Sicherungsflansch 30 erlaubt auch bei aufgesetzter Abdeckung 46 ein rückfederndes Ausweichen der Austragvorrichtung 1 gegen Querkräfte dadurch, daß der Grundkörper 12 gegenüber dem Sicherungsflansch 30 bzw. dem Einhängeprofil 32 bis 34 um wenige Winkelgrade mit steil ansteigender Federprogression kippen kann. Die genannten Eigenschaften und Anordnungen können jeweils genau, im wesentlichen bzw. ungefähr wie beschrieben oder davon abweichend vorgesehen sein. Auch ist es denkbar, den Grundkörper 12 über die Ebene der Außenfläche 39 nach außen vorstehen zu lassen und/oder den Grundkörper 12 exzentrisch zum Sicherungsflansch 30 vorzusehen.

## Patentansprüche

1. Austragvorrichtung (1) für Medien, mit einem Medienauslaß (21) und einem Grundkörper (12), der ein Gehäuse sowie zur Halterung der Austragvorrichtung (1) an einer Aufnahme (2) Sicherungsmittel (10) mit einer Stützfläche (36) zur Abstützung der Austragvorrichtung (1) an der Aufnahme (2) umfaßt, welche Bezugsflächen (3 bis 6) für die Sicherungsmittel (10) aufweist, wobei der Grundkörper (12) ein äußeres Ende (27) sowie ein vom Medienauslaß (21) weiter entferntes, inneres Ende (28) bildet und das Gehäuse ein Gehäuseteil (13) sowie am äußeren Ende (27) einen in das Gehäuseteil (13) festsitzend eingreifenden Ansatz aufweist, welcher zum inneren Ende (28) in das Gehäuseteil (13) frei vorsteht und einteilig mit der radial außerhalb des Gehäuseteiles (13) liegenden Stützfläche (36) ausgebildet ist, dadurch gekennzeichnet, daß der Ansatz zum inneren Ende (28) über die Stützfläche (36) frei vorsteht.

2. Austragvorrichtung nach Anspruch 1, dadurch gekennzeichnet, daß der Ansatz einen Ventilsitz eines Lüftungsventiles (23) bildet, das ein gegenüber einem Druckraum (15) für das Medium abgedichteter Lüftungsraum aufweist, daß insbesondere der Lüftungsraum über mindestens eine Öffnung in der Wandung des Gehäuseteiles (13) zu einem Speicherraum (9) der Aufnahme (2) offen ist und daß vorzugsweise radial außerhalb des Ansatzes und mit diesem einteilig ausgebildet drei Mäntel (29, 32, 34) vorgesehen sind, wobei zwischen dem Ansatz und dem innersten Mantel das Gehäuseteil (13) mit einer Schnappverbindung befestigt ist und der äußerste Mantel (34) die Aufnahme (2) außen übergreift sowie über die Stützfläche (36) mit einem trichterförmig erweiterten Abschnitt vorsteht.

3. Austragvorrichtung nach Anspruch 1 oder 2, dadurch gekennzeichnet, daß der Grundkörper (12) in einer Längsrichtung bzw. entlang einer Längsachse (11) durch mindestens eine Öffnung (3) nach innen in die als Hohlkörper ausgebildete Aufnahme (2) in mindestens eine Stellung einsetzbar ist und zwischen seinen Enden (27, 28) eine Begrenzung eines Druckraumes (15) zur Druckbeaufschlagung des Mediums aufweist, daß insbesondere wenigstens eine gegenüber dem Grundkörper (12) über einen Betätigungsweg bewegbare Betätigungseinheit (16) zur Förderung des Mediums durch einen Medienauslaß (21) aus der Austragvorrichtung vorgesehen ist, und daß vorzugsweise die Sicherungsmittel (10), wie wenigstens ein Sicherungsflansch (30), zusätzlich zur Stützfläche (36) mit Sicherungsflächen (36, 37) zur Lagesicherung der Austragvorrichtung (1) gegenüber mindestens einer der Bezugsflächen (3 bis 5) der Aufnahme (2), nämlich gegenüber einer Außen-Stirnfläche (4), einer Innen-Umfangsfläche (6) bzw. einer Außenumfangsfläche (5) versehen sind, wobei die Sicherungsmittel (10) zur in wenigstens einer Stellung im wesentlichen vollständig in die Aufnahme (2) versenkten Lagesicherung des Grundkörpers (12) ausgebildet sind und/oder zwischen einer Verbindung (31) mit dem Grundkörper (12) und der Stützfläche (36) mindestens einen wenigstens teilweise annähernd frei liegenden Längsteil (32) aufweisen.

4. Austragvorrichtung nach einem der vorhergehenden Ansprüche, dadurch gekennzeichnet, daß der Grundkörper (12) bzw. die Sicherungsmittel (10) zur Abstützung an der Außen-Stirnfläche (4) der Aufnahme (2) nur einen einlagig eine Wandungsdicke bestimmenden Stützflansch (33) mit der von einer Flansch-Außenfläche (39) abgekehrten Stützfläche (36) aufweist und daß der Grundkörper (12) nach außen im wesentlichen höchstens mit der Hälfte bis dem Viertel seiner im Bereich des Druckraumes (15) gemessenen Außenweite über die Flansch-Außenfläche (39) vorsteht, daß insbesondere eine äußerste, das äußere Ende (27) bildende Stirnfläche des Grundkörpers (12) nach außen höchstens etwa bis an die Ebene der Flansch-Außenfläche (39) reicht, und daß vorzugsweise der Grundkörper (12) und die Sicherungsmittel (10) nach außen höchstens um etwa 1 bis 3 mm über die Stützfläche (36) vorstehen, und/oder daß der Grundkörper (12) im Abstand von seinem inneren Ende (28) bzw. im Abstand von der Mitte seiner Länge einen radial über seinen Außenumfang vorstehenden dünnen Tragflansch (31) aufweist, welcher nach innen gegenüber der Stützfläche (26) zur Ausrichtung gegenüber der jeweiligen Bezugsfläche (4 bis 6) versetzt ist, daß insbesondere der Tragflansch (31) über einen den Grundkörper (12) am Außenumfang umgebenden Mantelkörper (32) mit einem über dessen Außenumfang vorstehenden Stützflansch (33) verbunden ist und daß vorzugsweise der Mantelkörper (32) und der Stützflansch (33) im Längsschnitt ein hakenförmiges Einhängeprofil mit nach innen gerichteter Hakenöffnung bilden.

5. Austragvorrichtung nach einem der vorhergehenden Ansprüche, dadurch gekennzeichnet, daß die Sicherungsmittel (10) eine gegen eine Längsachse (11) weisende Sicherungsfläche (37) zur Anlage an einer Außen-Umfangsfläche (5) der Aufnahme (2) aufweisen, daß insbesondere mindestens eine Sicherungsfläche (35 bis 37) durch die Innenseite einer Nut bzw. eines U-Flanschprofiles gebildet ist und daß vorzugsweise ein radial äußerer Schenkel (34) des Flanschprofiles (32 bis 34) zur Anlage am Außenumfang (5) eines verengten Halses (7) der Aufnahme (2) vorgesehen sowie kürzer als ein radial innerer Schenkel (32) ist, der zum Eingriff in das Innere des Halses (7) vorgesehen ist, und/oder daß mindestens eine Sicherungsfläche (35 bis 37) um die Längsachse (11) im wesentlichen gleichförmig verteilt bzw. ringförmig durchgehend geschlossen ist, daß insbesondere der ringscheibenförmige Stützflansch (33) an seinem äußeren und/oder inneren Umfang in einen mantelförmigen Wandungsteil (32, 34) übergeht und daß vorzugsweise für den unmittelbaren Eingriff in die Bezugsflächen (4 bis 6) vorgesehene Wandungsteile (32 bis 34) des Sicherungsflansches (30) den Grundkörper (12) im Abstand umgeben.

6. Austragvorrichtung nach einem der vorhergehenden Ansprüche, dadurch gekennzeichnet, daß eine Betätigungseinheit (16) einen in wenigstens einer Betätigungsstellung von der Außenseite der Aufnahme (2) zur Betätigung zugänglichen Düsen- bzw. Betätigungskopf (20) aufweist und daß die Sicherungsmittel (10) zur in mindestens einer Betätigungsstellung wenigstens teilweise in die Aufnahme (2) versenkten sowie im Bereich einer Öffnung (3) der Aufnahme (2) zugänglichen Eingriff des Betätigungskopfes (20) ausgebildet sind, daß insbesondere der Betätigungskopf (20) in wenigstens einer Betätigungsstellung in eine Öffnung (40) zwischen dem Außenumfang des Grundkörpers (12) und den Sicherungsmitteln (10) eingreift, und daß vorzugsweise ein frei ausragender Außenmantel (43) des Betätigungskopfes (20) in einen von dem Stützflansch (33) nach innen ragenden Mantelteil (32) der Sicherungsmittel (10) eingreift.

7. Austragvorrichtung nach einem der vorhergehenden Ansprüche, dadurch gekennzeichnet, daß die Sicherungsmittel (10) mindestens teilweise lagegesichert bis lagestarr an dem Grundkörper (12) angeordnet sind bzw. mit diesem eine vormontierte Baueinheit zur Befestigung an einer Wandung (7) der Aufnahme (2) bilden, daß insbesondere die Sicherungsmittel (10) mindestens teilweise einteilig mit dem Grundkörper (12), jedoch gegenüber diesem in mindestens einer Richtung federnd ausgebildet sind und daß vorzugsweise der Grundkörper (12) das Gehäuseteil (13) sowie gesondert davon einen Grundkörperteil (14) aufweist, von denen einer die Sicherungsmittel (10) sowie den Ansatz trägt, und/oder daß das Gehäuseteil (13) am äußeren Ende offen und an dieses Ende der als Verschlußteil gebildete Grundkörperteil (14) angesetzt ist, welcher die Sicherungsmittel (10) wenigstens teilweise trägt, bzw. daß der Grundkörperteil (14) den über seinen Außenumfang vorstehenden oder im Abstand von seinem äußeren Ende liegenden Verbindungsflansch (31) für die Sicherungsmittel (10) aufweist und ggf. der Verbindungsflansch (31) bzw. Verbindungsrippen (44) die einzige Verbindung zwischen der Austragvorrichtung (1) und den Sicherungsmitteln (10) bzw. der als Speichergefäß ausgebildeten Aufnahme (2) bildet.

8. Austragvorrichtung nach einem der vorhergehenden Ansprüche, dadurch gekennzeichnet, daß die Sicherungsmittel (10) zur im wesentlichen nur kraft- bzw. reibungsschlüssigen Lagesicherung des Grundkörpers (12) gegenüber der Aufnahme (2) ausgebildet sind, daß insbesondere die Sicherungsmittel (10) zur zerstörungsfrei lösbaren Lagesicherung ausgebildet sind und daß vorzugsweise die Sicherungsmittel (10) zur gewindefreien Steck- bzw. Schnappbefestigung des Grundkörpers (12) an der Aufnahme (2) im wesentlichen ohne Drehbewegung ausgebildet sind, und/oder daß die Sicherungsmittel (10) einen im wesentlichen medien- bzw. druckdichten Verschluß (30) für eine Gefäßöffnung (3) bilden, daß insbesondere mindestens ein Flanschabschnitt (32 bis 34) des Sicherungsflansches (30) quer zur Längsrichtung rückfedernd elastisch ausgebildet ist, und daß vorzugsweise der Verschluß (30) als Kappe für den im wesentlichen versenkten Eingriff des Kappenbodens (31) in die Gefäßöffnung (3) ausgebildet ist bzw. daß der Verschluß (30) für die Gefäßöffnung (3) zwei axial gegeneinander versetzte Stirnwände (31, 33) und eine diese verbindende Mantelwand (32) zur Abstützung o. dgl. an einer Innenfläche (6) aufweist, daß insbesondere die Mantelwand (32) an den Innenumfang einer äußeren Stirnwand (33) und an den Außenumfang einer inneren, einen Grundkörper (12) dicht umschließenden Stirnwand (31) anschließt, und daß vorzugsweise vom Außenumfang der äußeren Stirnwand (33) ein Kappenmantel (34) zur Umschließung der Außen-Umfangsfläche (5) des Halses (7) der Aufnahme (2) in derselben Richtung vorsteht wie die Mantelwand (32).

9. Austragvorrichtung nach einem der vorhergehenden Ansprüche, dadurch gekennzeichnet, daß die Sicherungsmittel (10) zur Halterung mindestens einer aus einer Abdecklage zerstörungsfrei leicht abnehmbaren und wieder aufsetzbaren Abdeckung (46) für die Austragvorrichtung (1) bzw. die Aufnahme (2) im Bereich um deren Öffnung (3) o. dgl. ausgebildet sind, daß insbesondere die lageveränderbare Abdeckung (46) mindestens ein erstes Sicherungsglied (52), wie ein Schnappglied oder dgl., zur axialen Lagesicherung in mindestens einer Abdecklage aufweist, und daß vorzugsweise die Abdeckung (46) wenigstens ein zweites Sicherungsglied (54), wie ein Gewinde, aufweist, das in Abdecklage außer Eingriff bzw. axial gegenüber dem ersten Sicherungsglied (52) versetzt ist, derart, daß die Abdeckung (46) als Verschluß unterschiedlicher Austragvorrichtungen geeignet ist.

10. Austragvorrichtung nach Anspruch 9, dadurch gekennzeichnet, daß mindestens eines der Sicherungsglieder (52, 53) durch wenigstens einen in der Abdeckung (46) befestigten Sicherungskörper (50, 51) gebildet ist, daß insbesondere einer der Sicherungskörper (50, 51) im wesentlichen versenkt in der Abdeckung (46) angeordnet ist und daß vorzugsweise einer der Sicherungskörper (51) als Abschirmung für das zweite Sicherungsglied (54) ausgebildet ist bzw. dieses zweite Sicherungsglied (54) in Abdecklage den Betätigungskopf (20) mit Abstand umgibt, und/oder daß mindestens einer der Sicherungskörper (50, 51) ringförmig ausgebildet ist bzw. einen Sicherungsmantel oder eine Sicherungsscheibe bildet.

11. Austragvorrichtung nach Anspruch 9 oder 10, dadurch gekennzeichnet, daß mindestens eines der Sicherungsglieder (52, 53) im Bereich eines Innen-Umfangs der Abdeckung (46) liegt, daß insbesondere das zweite Sicherungsglied (52) ein Gegenglied für den hintergreifenden Eingriff des ersten Sicherungsgliedes (53) bildet, und daß vorzugsweise das Gegenglied (52) durch mindestens einen von den Sicherungsmitteln (10) gesonderten Gegenkörper (50) gebildet ist bzw. der Gegenkörper (50) als Abdeckung für die Sicherungsmittel (10) und/oder als Radialführung für das Betätigungsglied (20) ausgebildet ist, und/oder daß der Gegenkörper (50) zur Halterung der Abdeckung (46) zwischen zwei anschlagbegrenzten Endstellungen durch Reibungsschluß schwergängig axial gegenüber den Sicherungsmitteln (10) bewegbar ist, daß insbesondere eine der Endstellungen des Gegenkörpers (50) durch einen nach innen gefalteten Rand des Gegenkörpers begrenzt ist und daß vorzugsweise der Gegenkörper (50) mit der Abdeckung (46) eine vormontierte Baueinheit bildet sowie durch Aufsetzen der Abdeckung (46) in Abdecklage an den Sicherungsmitteln (10) bleibend zu montieren ist.

## Claims

1. Discharging apparatus (1) for media with a media outlet (21) and a body (12), which comprises a casing and, for mounting the discharging apparatus (1) on a receptacle (2), securing means (10) with a support face (36) for supporting the discharging apparatus (1) on the receptacle (2), which has reference faces (3 to 6) for the securing means (10), the body (12) forming an outer end (27) and an inner end (28) further removed from the media outlet (21) and the casing has a casing part (13) and at the outer end (27) a shoulder engaging in fixed manner in the casing part (13) and which towards the inner end (28) freely projects into the casing part (13) and is constructed in one piece with the support face (36) located radially outside the casing part (13), characterized in that the shoulder projects freely towards the inner end (28) over the support face (36).

2. Discharging apparatus according to claim 1, characterized in that the shoulder forms a valve seat of a vent valve (23), which has a venting chamber sealed with respect to a pressure chamber (15) for the medium, that in particular the venting chamber is open via at least one opening in the wall of the casing part (13) to a storage chamber ( 9) of the receptacle (2) and that preferably radially outside the shoulder and constructed in one piece therewith are provided three jackets (29, 32, 34) and between the shoulder and the innermost jacket the casing part (13) is fixed with a snap connection and the outermost jacket (34) externally engages round the receptacle (2) and projects over the support face (36) with a funnel-shaped widened portion.

3. Discharging apparatus according to claim 1 or 2, characterized in that the body (12) in a longitudinal direction or along a longitudinal axis (11) can be inserted through at least one opening (3) inwards into the receptacle (2) constructed as a hollow body in at least one position and between its ends (27, 28) has a boundary of a pressure chamber (15) for pressurizing the medium, that in particular at least one operating unit (16) movable over an operating path with respect to the body (12) and used for conveying the medium through a media outlet (21) out of the discharging apparatus is provided and that preferably the securing means (10), such as at least one securing flange (30), are provided in addition to the support face (36) with securing faces (36, 37) for securing the position of the discharging apparatus (1) with respect to at least one of the reference faces (3 to 5) of the receptacle (2), namely with respect to an external end face (4), an inner circumferential face (6) or an outer circumferential face (5), the securing means (10) being constructed so that in at least one position there is a substantially complete position securing of the body (12) countersunk in the receptacle (2) and/or between a connection (31) to the body (12) and the support face (36) have an at least partly approximately freely exposed longitudinal part (32).

4. Discharging apparatus according to one of the preceding claims, characterized in that the body (12) or securing means (10) for supporting on the outer end face (4) of the receptacle (2) only have a single-layer wall thickness-determining supporting flange (33) with the support face (36) remote from a flange outer face (39) and that the body (12) towards the outside projects substantially at the most by half to quarter of its external diameter measured in the vicinity of the pressure chamber (15) over the flange outer face (39), that in particular an outermost end face of the body (12) forming the outer end (27) extends outwards at the most up to the plane of the flange outer face (39) and that preferably the body (12) and securing means (10) project outwards by at the most approximately 1 to 3 mm over the support face (36), and/or that the body (12), spaced from its inner end (28) or spaced from the centre of its length has a radial, thin support flange (31) projecting over its outer circumference, which is inwardly displaced with respect to the support face (26) for orientation relative to the particular reference face (4 to 6), that in particular the support flange (31) is connected by means of a jacket body (32) surrounding the body (12) on the outer circumference with a supporting flange (33) projecting over its outer circumference and that preferably the jacket body (32) and supporting flange (33) in longitudinal section form a hook-like hang-in profile with inwardly directed hook opening.

5. Discharging apparatus according to one of the preceding claims, characterized in that the securing means (10) have a securing face (37) pointing towards a longitudinal axis (11) for engagement on an outer circumferential surface (5) of the receptacle (2), that in particular at least one securing face (35 to 37) is formed by the inside of a groove or a U-flange profile and that preferably a radially outer leg (34) of the flange profile (32 to 34) engages on the outer circumference (5) of a narrowed neck (7) of the receptacle (2) and is shorter than a radially inner leg (32) provided for engagement in the interior of the neck (7), and/or that at least one securing face (35 to 37) is substantially uniformly distributed about the longitudinal axis (11) or is through-closed in annular manner, that in particular the annular disk-like supporting flange (33) passes at its outer and/or inner circumference into a jacket-like wall part (32, 34) and that preferably wall parts (32 to 34) of the securing flange (30) for direct engagement in the reference faces (4 to 6) surround in spaced manner the body (12).

6. Discharging apparatus according to one of the preceding claims, characterized in that an operating unit (16) has a nozzle or operating head (20) accessible in at least one operating position from the outside of the receptacle (2) for operating purposes and that the securing means (10) are constructed for in an at least one operating position engagement of the operating head in partial manner in the receptacle (2) and accessible in the vicinity of an opening (3) of the receptacle (2), that in particular the operating head (20) in at least one operating position engages in an opening (40) between the outer circumference of the body (12) and the securing means (10) and that preferably a freely projecting outer jacket (43) of the operating head (20) engages in a jacket part (32) of the securing means (10) projecting inwards from the supporting flange (33).

7. Discharging apparatus according to one of the preceding claims, characterized in that the securing means (10) are at least partly positionally secured to positionally rigid on the body (12) and/or with the latter form a preassembled unit for fixing to a wall (7) of the receptacle (2), that in particular the securing means (10) are constructed at least partly in one piece with the body (12), but are resilient with respect thereto in at least one direction and that preferably the body (12), the casing part (13) and separately therefrom a body part (14) are provided, whereof one carries the securing means (10) and the shoulder, and/or that the casing part (13) is open at the outer end and on said end is attached the body part (14) in the form of a closure part and which at least partly carries the securing means, or that the body part (14) has the connecting flange (31) for the securing means (10) projecting over its outer circumference or spaced from its outer end and optionally the connecting flange (31) or connecting ribs (44) form the sole connection between the discharging apparatus (1) and the securing means (10) or the receptacle (2) constructed as a storage vessel.

8. Discharging apparatus according to one of the preceding claims, characterized in that the securing means (10) are constructed substantially only for non-positive or frictional position securing of the body (12) relative to the receptacle (2), that in particular the securing means (10) are constructed for the non-destructive, detachable position securing and that preferably the securing means (10) are constructed for thread-free plug or snap fastening of the body (12) to the receptacle (2) substantially with no rotary movement, and/or that the securing means (10) form a substantially media or pressure-tight closure (30) for a vessel opening (3), that in particular at least one flange portion (32 to 34) of the securing flange (30) is resilient and elastic transversely to the longitudinal direction and that preferably the closure (30) is constructed as a cap for the substantially countersunk engagement of the cap bottom (31) in the vessel opening (3) or that the closure (30) for the vessel opening (3) has two axially opposed-offset end walls (31, 33) and a jacket wall (32) connecting them for support or the like on an inner face (6), that in particular the jacket wall (32) is connected to the inner circumference of an outer end wall (33) and to the outer circumference of an inner end wall (31) tightly embracing the body (12), and that preferably from the outer circumference of the outer end wall (33) projects a cap jacket (34) for surrounding the outer circumferential face (5) of the neck (7) of the receptacle (2) in the same direction as the jacket wall (32).

9. Discharging apparatus according to one of the preceding claims, characterized in that the securing means (10) for the mounting of at least one cover (46) for the discharging apparatus (1) or the receptacle (2) easily removable in non-destructive manner and refittable with respect to a covering position are constructed in the area around the opening (3) thereof, that in particular the position-variable cover (46) has at least one first securing member (52), such as a snap member or the like for axial position securing in at least one covering position and that preferably the cover (46) has at least one second securing member (54), such as a thread, which in the covering position is disengaged or axially offset with respect to the first securing member (52), so that the cover (46) is suitable as a closure for different discharging apparatuses.

10. Discharging apparatus according to claim 9, characterized in that at least one of the securing members (52, 53) is formed by at least one securing body (50, 51) fixed in the cover (46), that in particular one of the securing bodies (50, 51) is substantially countersunk in the cover (46) and that preferably one of the securing bodies (51) is constructed as a shield for the second securing member (54) or said second securing member (54) surrounds in spaced manner the operating head (20) in the covering position, and/or that at least one of the securing bodies (50, 51) has an annular construction or forms a securing jacket or a securing disk.

11. Discharging apparatus according to claim 9 or 10, characterized in that at least one of the securing members (52, 53) is located in the vicinity of an inner circumference of the cover (46), that in particular the second securing member (52) forms a countermember for a back-engagement of the first securing member (53) and that preferably the countermember (52) is formed by at least one counterbody (50) separate from the securing means (10) or the counterbody (50) is constructed as a cover for the securing means (10) and/or as a radial guide for the operating member (20), and/or that the counterbody (50) for maintaining the cover (46) is difficultly axially movable with respect to the securing means (10) between two stop-limited end positions by frictional contact, that in particular one of the end positions of the counterbody (50) is bounded by an inwardly folded edge of the counterbody and that preferably the counterbody (50) with the cover (46) forms a preassembled unit and can be permanently fitted on the securing means (10) in the covering position by fitting the cover (46).

## Revendications

1. Dispositif de distribution (1) pour matières, avec un orifice d'évacuation de matière (21) et un corps de base (12), lequel comprend un boîtier ainsi que des moyens d'assurage (10) pour le support du dispositif de distribution (1) sur un récipient (2), avec une surface de soutien (36) pour le soutien du dispositif de distribution (1) sur le récipient (2), lequel présente des surfaces de référence (de 3 à 6) pour les moyens d'assurage (10), où le corps de base (12) forme une extrémité extérieure (27) ainsi qu'une extrémité intérieure (28) plus éloignée de l'orifice d'évacuation de matière (21) et le boîtier présente à l'extrémité extérieure un bout faisant prise de manière indesserrable dans la partie de boîtier (13), lequel bout saille librement vers l'extrémité extérieure (28) dans la partie de boîtier (13) et est réalisé d'une seule pièce avec la surface de soutien (36). qui se trouve radialement à l'extérieur de la partie de boîtier (13), caractérisé en ce que le bout saille librement au-delà de la surface de soutien (36) vers l'extrémité extérieure (28).

2. Dispositif de distribution selon la revendication 1, caractérisé en ce que le bout forme un siège de soupape d'une soupape de ventilation (23), laquelle présente un espace de ventilation étanche pour la matière par rapport à un espace sous pression (15), en ce que notamment l'espace sous pression est ouvert vers un espace de réservoir (9) du récipient (2) par au moins une ouverture dans la paroi de la partie de boîtier (13) et en ce que de préférence trois enveloppes (29, 32, 34) sont prévues radialement à l'extérieur du bout et réalisées d'une seule pièce avec celui-ci, où entre le bout et l'enveloppe plus interne est fixée la partie de boîtier (13) avec un raccordement à enclenchement et l'enveloppe plus externe (34) dépasse en l'entourant le récipient (2) par l'extérieur ainsi qu'elle saille au-delà de la surface de soutien (36) avec une section élargie en forme d'entonnoir.

3. Dispositif de distribution selon la revendication 1 ou 2, caractérisé en ce que le corps de base (12) est à placer dans une direction longitudinale ou encore le long d'un axe longitudinal (11) à travers au moins une ouverture (3) vers l'intérieur dans le récipient (2), qui est réalisé comme corps creux, dans au moins une position, et qui présente entre ses extrémités (27, 28) une délimitation d'un espace sous pression (15) pour la mise sous pression de la matière, en ce que notamment au moins une unité d'actionnement (16) mobile par rapport au corps de base (12) sur une voie d'actionnement, est prévue pour le convoiement de la matière à travers un orifice d'échappement de matière (21) au-dehors du dispositif de distribution, et en ce que de préférence les moyens d'assurage (10), tel qu'au moins une bride d'assurage (30), sont munis additionnellement à la surface de soutien (36) de surfaces d'assurage (36, 37) pour l'assurage en poste du dispositif de distribution (1) par rapport au moins à une des surfaces de référence (de 3 à 5) du récipient (2), c'est-à-dire par rapport à une surface frontale extérieure (4), à une surface de circonférence intérieure (6) ou encore par rapport à une surface de circonférence extérieure (5), où les moyens d'assurage (10) sont réalisés pour l'assurage de la position du corps de base (12) dans au moins une position de manière en substance totalement immergée dans le récipient (2) et/ou présentent entre un raccord (31) avec le corps de base (12) et la surface de soutien (36) au moins une pièce longitudinale (32) qui se trouve au moins en partie approximativement libre.

4. Dispositif de distribution selon une des revendications précédentes, caractérisé en ce que le corps de base (12) ou encore les moyens d'assurage (10) présentent pour le soutien auprès de la surface frontale extérieure (4) du récipient (2) seulement une bride de soutien (33) définissant à une seule couche une épaisseur de paroi, avec la surface de soutien (36) opposée à la surface extérieure de bride (39) et en ce que le corps de base (12) saille au-delà de la surface extérieure de bride (39) vers l'extérieur en substance tout au plus avec la moitié jusqu'au quart de son étendue extérieure, mésurée dans le domaine de l'espace sous pression (15), en ce que notamment une surface frontale la plus externe, formant l'extrémité extérieure (27), du corps de base (12) s'étend vers l'extérieur tout au plus approximativement jusqu'au plan de la surface extérieure de bride (39), et en ce que de préférence le corps de base (12) et les moyens d'assurage (10) saillent vers l'extérieur tout au plus approximativement de 1 jusqu'à 3 mm au-delà de la surface de soutien (36), et/ou en ce que le corps de base (12) présente à une certaine distance de son extrémité intérieure (28) ou encore à une certaine distance du centre de sa longueur une bride de support (31) mince, saillant radialement au-delà de sa circonférence extérieure, laquelle est décalée vers l'intérieur par rapport à la surface de soutien (26) pour rectifier le placement par rapport à la respective surface de référence (de 4 à 6), en ce que notamment la bride de support (31) est raccordée par un corps d'enveloppe (32), qui entoure le corps de base (12) à la circonférence extérieure, avec une bride de soutien (33), qui saille au-delà de la circonférence extérieure de celui-ci et en ce que de préférence le corps d'enveloppe (32) et la bride de soutien (33) forment en coupe longitudinale un profil d'accrochage en forme de crochet avec une ouverture de crochet orientée vers l'intérieur.

5. Dispositif de distribution selon une des revendications précédentes caractérisé en ce que les moyens d'assurage (10) présentent une surface d'assurage (37) orientée contre un axe longitudinal (11) pour l'apposition à une surface de circonférence extérieure (5) du récipient (2), en ce que notamment au moins une surface d'assurage (de 35 à 37) est formée au moyen de la face intérieure d'une encoche ou encore d'un profil de bride en U et en ce que de préférence une aile (34) radialement extérieure du profil de bride (de 32 à 34) est prévue pour l'apposition à la circonférence extérieure (5) d'un col (7) rétréci du récipient (2) ainsi qu'elle est plus courte d'une aile (32) radialement plus interne, qui est prévue pour la prise dans l'intérieur du col (7), et/ou en ce qu'au moins une surface d'assurage (de 35 à 37) est distribuée essentiellement de manière uniforme ou encore qu'elle est fermée en forme annulaire de manière continue autour d'un axe longitudinal (11), en ce que notamment la bride de soutien (33) en forme de disque annulaire devient à sa circonférence extérieure ou encore intérieure un élément de paroi (32, 34) en forme d'enveloppe, et en ce que de préférence des éléments de paroi (de 32 à 34) de la bride d'assurage (30), prévus pour la prise directe dans les surfaces de référence (de 4 à 6), entourent le corps de base (12) avec un certain écart.

6. Dispositif de distribution selon une des revendications précédentes, caractérisé en ce qu'une unité d'actionnement (16) présente une tête de buse ou encore d'actionnement (20) accessible pour l'actionnement dans au moins une position d'actionnement par le côté extérieur du récipient (2) et en ce que les moyens d'assurage (10) sont réalisés pour la prise de la tête d'actionnement (20) dans au moins une position d'actionnement au moins partiellement immergée dans le récipient (2) ainsi qu'accessible dans le domaine d'une ouverture (3) du récipient (2), en ce que notamment la tête d'actionnement (20) fait prise, dans au moins une position d'actionnement, dans une ouverture (40) entre la circonférence extérieure du corps de base (12) et les moyens d'assurage (10), et en ce que de préférence une enveloppe extérieure (43) saillant librement, de la tête d'actionnement (20) s'engage dans une partie d'enveloppe (32) des moyens d'assurage (10), qui saille de la bride de soutien (33) vers l'intérieur.

7. Dispositif de distribution selon une des revendications précédentes caractérisé en ce que les moyens d'assurage (10) sont disposés au moins en partie de manière assurée dans leur positionnement jusqu'en positionnement raide sur le corps de base (12) ou encore forment avec celui-ci une unité constructive prémontée pour la fixation sur une paroi (7) du récipient (2), en ce que notamment les moyens d'assurage (10) sont réalisés au moins en partie d'une seule pièce avec le corps de base (12), pourtant élastique à la manière d'un ressort dans au moins une direction par rapport à celui-ci et en ce que de préférence le corps de base (12) présente la partie de boîtier (13) ainsi que de manière distincte de celle-ci une partie de corps de base (14), dont une porte les moyens d'assurage (10) ainsi que le bout, et/ou en ce que la partie de boitier (13) est ouverte à l'extrémité extérieure et que à cette extrémité est appliquée la partie de corps de base (14) qui est formée en tant qu'élément de fermeture, laquelle porte les moyens d'assurage (10) au moins en partie, ou encore en ce que la partie de corps de base (14) présente la bride de raccordement (31) pour les moyens d'assurage (10), qui saille au-delà de sa circonférence extérieure ou qui se trouve à une certaine distance de son extrémité extérieure, et que le cas échéant la bride de raccordement (31) ou encore les ailettes de raccordement (44) forment le seul raccordement entre le dispositif de distribution (1) et les moyens d'assurage (10) ou encore le récipient (2), qui est réalisé en tant que récipient réservoir.

8. Dispositif de distribution selon une des revendications précédentes, caractérisé en ce que les moyens d'assurage (10) sont réalisés pour l'assurage dans un certain positionnement en substance garanti seulement par adhérence ou encore par friction du corps de base (12) par rapport au récipient (2), en ce que notamment les moyens d'assurage (10) sont réalisés pour l'assurage du positionnement amovible sans destruction et en ce que de préférence les moyens d'assurage (10) sont réalisés pour la fixation à insertion ou encore à déclic sans filet du corps de base (12) sur le récipient (2) essentiellement sans mouvement de rotation, et/ou en ce que les moyens d'assurage (10) forment en substance un dispositif de fermeture (30) étanche par rapport à la matière ou encore étanche sous pression pour une ouverture de récipient (3), en ce que notamment au moins une section de bride (de 32 à 34) de la bride d'assurage (30) est réalisée à retour élastique transversalement par rapport à la direction longitudinale, et en ce que de préférence la fermeture (30) est réalisée en tant que capuchon pour la prise du fond de capuchon (31) essentiellement immergé dans l'ouverturee de récipient (3) ou encore en ce que la fermeture (30)présente pour l'ouverture de récipient (3) deux parois frontales (31, 33) décalées l'une par rapport à l'autre de façon axiale et une paroi d'enveloppe (32) raccordant celles-ci pour le soutien ou similaires à une surface intérieure (6), en ce que notamment la paroi d'enveloppe (32) fait suite à la circonférence intérieure d'une paroi frontale (33) extérieure et à la circonférence extérieure d'une paroi frontale (31) intérieure, qui entoure étroitement un corps de base (12), et en ce que de préférence de la circonférence extérieure de la paroi frontale (33) extérieure une enveloppe de capuchon (34) salle dans la même direction de la paroi d'enveloppe (32) pour entourer la surface de circonférence extérieure (5) du col (7) du récipient (2).

9. Dispositif de distribution selon une des revendications précédentes caractérisé en ce que les moyens d'assurage (10) sont réalisés pour le support au moins d'une couverture (46) facilement amovible sans destruction d'une position de couverture et à nouveau insérable, pour le dispositif de distribution (1) ou encore pour le récipient (2) dans le domaine de son ouverture (3) ou similaires, en ce que notamment la couverture (46) de positionnement variable présente au moins un premier élément d'assurage (52), tel qu'un élément à déclic ou similaires, pour l'assurage du positionnement axial dans au moins une position de couverture, et en ce que de préférence la couverture (46) présente au moins un deuxième élément d'assurage (54), tel qu'un filet, lequel en position de couverture ne s'engage pas ou encore est décalé axialement par rapport au premier élément d'assurage (52) de telle façon que la couverture (46) convient en tant que fermeture à différents dispositifs de distribution.

10. Dispositif de distribution selon la revendication 9, caractérisé en ce qu'au moins un des éléments d'assurage (52, 53) est formé par au moins un corps d'assurage (50, 51), qui est fixé dans la couverture (46), en ce que notamment un des corps d'assurage (50, 51) est disposé essentiellement de manière immergée dans la couverture (46) et en ce que de préférence un des corps d'assurage (51) est réalisé en tant qu'écran pour le deuxième élément d'assurage (54) ou encore que ce deuxième élément d'assurage (54) entoure en position de couverture la tête d'actionnement (20) avec un certain écart, et/ou en ce que au moins un des corps d'assurage (50, 51) est réalisé en forme annulaire ou encore qu'il forme une enveloppe d'assurage ou un disque d'assurage.

11. Dispositif de distribution selon les revendications 9 ou 10, caractérisé en ce qu'au moins un des éléments d'assurage (52, 53) se trouve dans le domaine d'une circonférence intérieure de la couverture (46), en ce que notamment le deuxième élément d'assurage (52) forme un contre-élément pour l'engagement à saisissement par l'arrière du premier élément d'assurage (53), et en ce que de préférence le contre-élément (52) est formé par au moins un contre-corps (50) distinct par rapport au moyens d'assurage (10) ou encore que le contre-corps (50) est réalisé en tant que couverture pour les moyens d'assurage (10) et/ou en tant que guidage radial pour l'élément d'actionnement (20), et/ou en ce que le contre-corps (50) est axialement mobile de manière dure par entraînement par friction par rapport aux moyens d'assurage (10) pour le support de la couverture (46) entre deux positions finales délimitées par arrêt, en ce que notamment une des positions finales du contre-corps (50) est délimitée par un bord plié vers l'intérieur du contre-corps et en ce que de préférence le contre-corps (50) forme avec la couverture (46) un'unité constructive prémontée ainsi qu'il est à monter de manière invariable par positionnement de la couverture (46) en position de couverture sur les moyens d'assurage (10).
